# EUROPÄISCHE PATENTSCHRIFT

(11) **EP 0 671 866 B1**
(45) Veröffentlichungstag und Bekanntmachung des Hinweises auf die Patenterteilung: **18.04.2001**
(21) Anmeldenummer: 94118802.1
(22) Anmeldetag: 30.11.1994
(51) Int. Cl.: H05B 41/18

(54) **Stromversorgungsschaltung für eine Entladungslampe, deren Verwendung und Verfahren zum Betrieb**
Circuit for operating a discharge lampe; its use and an associated process
Circuit d'alimentation d'une lampe à décharge; son utilisation ainsi qu'un procédé associé

(30) Priorität: 08.03.1994 DE 4407674
(43) Veröffentlichungstag der Anmeldung: 13.09.1995
(73) Patentinhaber: Heraeus Noblelight GmbH, 63450 Hanau (DE)
(72) Erfinder: Adam, Volker, D-63456 Hanau (DE); Gellweiler, Helmut, D-55599 Siefersheim (DE); Dieudonné, Walter, D-63768 Hösbach (DE)
(74) Vertreter: Kühn, Hans-Christian

(56) Entgegenhaltungen:
- DE-A- 3 205 256
- DE-A- 4 005 665
- DE-A- 4 101 911
- US-A- 4 101 809
- US-A- 4 417 180
- US-A- 4 742 276
- US-A- 5 047 689
- US-A- 5 053 683

## Beschreibung

Stromversorgungsschaltung für eine Entladungslampe mit Elektroden von denen eine als Glühelektrode an eine steuerbare Vorrichtung zur Erzeugung eines Heizstromes anschließbar ist, die über einen Ausgang mit der als Glühelektrode ausgebildeten Elektrode der Entladungslampe verbunden ist, sowie mit einer Strombegrenzung und einer Zündvorrichtung, wobei die Elektroden der Entladungsstrecke der Lampe mit einer Gleichstromquelle verbunden sind und die Zündvorrichtung aus der Reihenschaltung eines Zündspannungsgenerators, eines Vorwiderstandes und der Schaltstrecke eines Schalters besteht, wobei dem mit dem Vorwiderstand verbundenen Ausgang des Zündspannungsgenerators ein Kondensator parallel geschaltet ist, sowie die Verwendung einer solchen Stromversorgungsschaltung und ein Verfahren zum Betrieb einer Entladungslampe.

Aus der US-PS 44 17 180 ist eine Zündvorrichtung mit der Reihenschaltung eines Zündspannungsgenerators, eines Vorwiderstandes und der Schaltstrecke eines Schalters bekannt, wobei ein mit einem Vorwiderstand verbundener Ausgang des Zündspannungsgenerators einem Kondensator parallel geschaltet ist und der Schalter zwecks Entladung des Kondensators und Zündung über einen Eingang ansteuerbar ist. Als problematisch ist hierbei ein verhältnismäßig hoher Lampenverschleiß zu sehen, da eine präzise Zeitabstimmung von Aufheizphase und Zündphase nicht ohne weiteres gegeben ist.

Aus der DE 32 05 256 A1 ist eine Schaltung zur Steuerung der an die Kathode einer Deuteriumlampe angelegten Leistung bekannt, wobei zur Verlängerung der Lebensdauer sowie zur Verminderung von photometrischem Rauschen eine Gleichspannung zwischen Kathode und Anode der Lampe angelegt wird, um den Lichtbogenstrom durch die Röhre zu unterstützen; weiterhin wird eine getrennte Wechselspannung über die Kathode mittels einer Wechselstromamplitudensteuerschaltung gelegt, welche die Amplitude des Wechselstroms steuert. Während sich die Kathode auf Raumtemperatur befindet, wird ein Potential proportional zum Wechselstrom durch die Kathode gegenüber einem Potential abgeglichen, das Proportional dem Wechselspannungsabfall über der Kathode in einer Funktionsverstärkerschaltung liegt, wobei die Ausgangssignale zum Betreiben einer Anzeigevorrichtung herangezogen werden. Im Betrieb der Lampe werden die Ausgangssignale der Funktionsverstärkerschaltung zur Steuerung der mit der Wechselstromamplitudensteuerschaltung an die Kathode gelegte Leistung gesteuert. Auch hier ist eine präzise Zeitabstimmung von Aufheizphase und Zündphase nicht ohne weiteres möglich, wodurch die inbetriebgenommene Lampe nur eine minimale Belastung erfahren würde.

Weiterhin ist aus der US 50 53 683 eine Zünd- und Betriebsanordnung zum Steuern einer Startervorrichtung bekannt, welche eine Natriumlampe zündet; es handelt sich hierbei um eine Spezialanwendung für Natriumlampen, bei der die übliche Problematik der Zeitabstimmung von Aufheizphase und Zündphase keine Rolle spielt.

Aus der DE-PS 31 08 547 ist eine Zündschaltung für eine Hochdruckmetalldampfentladungslampe bekannt, bei der Zündimpulse mit Hilfe einer symetrisch schaltenden Vier-Schicht-Diode oder einem entsprechend gesteuerten Triac über einen Impulstransformator an die Elektroden der Entladungsstrecke der Entladungslampe weitergeleitet wird; in der Praxis sind derartige Schaltungsanordnungen nur für die Zündung von wechselspannungsbetriebenen Entladungslampen anwendbar während sie für gleichspannungsbetriebene Entladungslampen wie Deuterium- bzw. Wasserstofflampen nicht geeignet sind.

Weiterhin ist aus der DE-PS 39 08 553 eine mit Deuterium- oder Wasserstoffgas gefüllte Gasentladungslampe bekannt, aus deren Beschreibung alternative Verfahren zur Zündung von Gasentladungslampen bekannt sind. Als alternatives Verfahren sind dort beschrieben
A) Zündung durch Anlegen einer Hochspannung von beispielsweise 350 Volt zwischen Anode und Kathode.
B) Zündung durch Anlegen einer Hochspannung im Bereich von circa 250 Volt zwischen Anode und Kathode, wobei Anode und Lampengehäuse mittels eines hochomigen Widerstandes miteinander verbunden sind. Solange kein Strom fließt, liegen Anode und Gehäuse auf gleichem Potential, so daß die Bogenlänge beim Zündvorgang verkürzt und die Zündspannung somit reduziert wird.
C) Die Zündung der Lampe wird durch einen Triggerimpuls an das im Betrieb elektrisch isolierte Lampengehäuse initialisiert, wobei ein elektrischer Überschlag zwischen Kathode und Gehäuse erzielt wird und Ladungsträger erzeugt werden, die dann einen Bogen zwischen Anode und Kathode zünden; hierdurch reduziert sich die notwendige Zündspannung auf einen Wert von ca. 100 Volt.

Weiterhin beschreibt die DE-PS 14 89 350 eine Gasentladungslampe mit einer Gasfüllung aus Deuterium- oder Wasserstoffgas, die eine Vorrichtung zur Ausgestaltung des unter (B) genannten Verfahrens angibt. Weiterhin sind in dieser Patentschrift Zündverfahren durch Erwärmung eines Bi-Metallstreifens bekannt, der im kalten Zustand zwischen der Anode und dem die Anode umgebenden Gehäuse elektrisch kontaktierend anliegt und bei Stromdurchfluß mittels Vorionisierung und Glimmentladung von dem Gehäuse abhebt, woraufhin die Gasentladungslampe gezündet wird; als problematisch erweist sich bei solchen Gasentladungslampen die verhältnismäßig starke Erwärmung der im Kolben befindlichen Gasfüllung, wobei insbesondere bei kleineren Blenden, beispielsweise bei Blenden mit einem Durchmesser von weniger als 0,5 mm die Zündung von Deuteriumlampen stark erschwert wird; darüberhinaus ist eine erneute Zündung einer bereits vorgewärmten Gasentladungslampe außerordentlich erschwert.

Die Erfindung stellt sich die Aufgabe, eine Entladungslampe, insbesondere eine Wasserstoff- bzw. Deuteriumentladungslampe mit heizbarer Elektrode mit hoher Zuverlässigkeit unter geringer Wärmeentwicklung nach dem Beginn der Aufheizphase zu zünden; dabei sollen auch Deuterium- oder Wasserstoffentladungslampen mit einem Blendendurchmesser kleiner als 0,5 mm mit hoher Sicherheit gezündet werden.Weiterhin soll die erneute Zündung bereits vorgewärmter Deuterium- oder Wasserstofflampen mit hoher Zuverlässigkeit erreichbar sein.

Außer einer Stromversorgungsschaltung für Entladungslampen soll auch deren Verwendung sowie ein Verfahren zum Betrieb einer Entladungslampe angegeben werden.

Die Aufgabe wird vorrichtungsgemäß durch die Merkmale des Anspruchs 1 gelöst. Vorteilhafte Ausgestaltungen der Stromversorgungsschaltung sind in den Ansprüchen 2 bis 4 angegeben.

Die Verwendung einer Stromversorgungsschaltung erfolgt gemäß Anspruch 5 bei einer Deuterium- und Wasserstoffentladungslampe.

Die Aufgabe wird verfahrensgemäß durch die Merkmale des Anspruchs 6 gelöst.

Vorteilhafte Ausgestaltungen des Verfahrens sind in den Ansprüchen 7 bis 9 angegeben.

Als vorteilhaft erweist sich beim Gegenstand der Erfindung die Möglichkeit einer exakten zeitlichen Vorgabe der Zündung, wobei durch exakte zeitliche Definition der Überlappungsphase von Heiz- und Zündphase ein Zündvorgang mit hoher Präzision auch für Deuteriumlampen mit einer Blende im Bereich von 0,3 bis 0,5 mm und kleiner sichergestellt ist; weiterhin erweist es sich als vorteilhaft, daß die Lampe auch im Heißzustand mit hoher Sicherheit wiedergezündet werden kann und daß auch bei Exemplarstreuungen in vorgegebenen Fertigungstoleranzen eine zuverlässige Zündung möglich ist.

Weiterhin erweist es sich als vorteilhaft, daß die Vorgabe von Heiz- und Zündphase durch digitale Ansteuerung mittels Mikroprozessor möglich ist, wobei die zeitliche Vorgabe von Heiz- und Zündphase aus einem Festwertspeicher abrufbar ist, so daß kostengünstige und zuverlässige Bauelemente für den exakten zeitlichen Ablauf zur Verfügung stehen.

Im vorgenannten ist der Gegenstand der Erfindung anhand der Figuren 1 und 2 näher erläutert.

Figur 1 zeigt eine Stromversorgungsschaltung für eine Deuteriumlampe;

Figur 2 zeigt ein Zeitdiagramm für Heiz- und Zündphase der Deuteriumlampe.

Gemäß Figur 1 weist die Deuteriumlampe 1 in Ihrem Lampenkolben zwei schematisch dargestellte Elektroden 2, 3 auf, von denen Elektrode 2 als Anode dient, während Elektrode 3 als Glühelektrode ausgebildet ist und als Kathode dient; ein Ende der Wendel der Kathode 3 ist mit der Masse 4 verbunden, während das andere Ende der Wendel mitAnschluß 5 der Stromversorgungsschaltung 6 verbunden ist; die als Anode dienende Elektrode 2 ist über Anschluß 8 mit der Stromversorgungsschaltung 6 verbunden. Da es sich hier um eine schematische Darstellung des Lampenaufbaus handelt, wird zum besseren Verständnis der konstruktiven Ausgestaltung einer solchen Lampe auf die bereits eingangs erwähnte DE-PS 39 08 553 verwiesen.

Die Stromversorgungsschaltung 6 enthält eine Konstantstromquelle als Gleichstromquelle 10, eine Reihenschaltung von Zündspannungsgenerator 12, Vorwiderstand 13 und elektronischem Schalter 14, welche in Reihe mit der von den Elektroden 2 und 3 gebildeten Entladungsstrecke der Lampe 1 verbunden sind; zwischen Ausgang 16 des Zündspannungsgenerators 12 und Vorwiderstand 13 ist parallel zum Ausgang 16 ein Kondensator 17 geschaltet, der mit einer Elektrodenplatte auf Massepotential 4, d.h. auf dem Potential der Kathode 3 liegt.

Der elektronische Schalter 14 ist als Optotriac ausgebildet, wobei die zwischen den Anschlüssen 18 und 19 liegende Schaltstrecke mit Hilfe eines Steuersignals betätigt wird, welches über die Steueranschlüsse 20, 21 dem Steuereingang des elektronischen Schalters 14 zugeführt wird; dabei wird das Steuersignal innerhalb des Schalters 14 mittels Photodiode 29 optisch auf die im Strahlungsbereich liegende Vierschichtdiode nach dem Optokoppler-Prinzip übertragen, so daß eine Potentialtrennung zwischen Steuersignal und Schaltimpuls erzielt wird. Die Ansteuerung des Schalters 14 erfolgt über die Anschlußkontakte 22, 23 der Stromversorgungsschaltung 6. Die Stromversorgung des Zündspannungsgenerators 12 erfolgt über Anschlußkontakt 25, während das Ein-Ausschaltsignal für den Zündspannungsgenerator über Anschlußkontakt 26 zugeführt wird. Die Stromversorgung der Heizwicklung der Elektrode 3 erfolgt über Anschlußkontakt 27 der Stromversorgungsschaltung 6 durch eine externe, ebenfalls steuerbare Versorgungseinheit.

Die Funktionsweise der Schaltungsvorrichtung gemäß Figur 1 wird nachfolgend unter Zuhilfenahme der Zeitdiagramme gemäß Figur 2 näher erläutert.

Gemäß Figur 2 zeigt Diagramm A den als Aufheizphase H bezeichnenten zeitlichen Verlauf der Elektrodenheizung über Anschluß 27 gemäß Figur 1, Diagramm B den als Zündphase Z bezeichneten Ansteuerimpuls über die Anschlüsse 22, 23 gemäß Figur 1 und Diagramm C die Überlappungsphase U der Aufheizphase H gemäß A und der Zündphase Z gemäß B über der Zeit t. Weiterhin ist beispielhaft ein breiter Überlappungsimpuls U' in Diagramm D dargestellt, wie er sich aus einer zum Zeitpunkt t₂' beginnenden Zündphase Z' gemäß der gestrichelten Darstellung des Diagramms B ergibt; das Ende beider Zündphasen Z und Z' ist der Zeitpunkt t₄.

Gemäß Diagramm A und Figur 1 beginnt die Aufheizphase H durch Ansteuerung der externen Versorgungseinheit und den über Anschluß 27 fließenden Heizstrom zur Vorheizung der Elektrode 3. Nach Ablauf einer vorgegebenen Vorheizzeit wird gemäß Diagramm B zum Zeitpunkt t₂ eine Zündphase Z über die Anschlußklemmen 22, 23 an die Steuereingänge 20, 21 des als Optotriac ausgebildeten Schalters 14 geleitet, welches durch Bestrahlung des aus Photodiode 29 abgegebenen Lichtimpulses die Steuerbasis des Triacs 30 nach dem Optokopplerprinzip bestrahlt, so daß die Schalterstrecke zwischen den Anschlüssen 18, 19 des Schalters 14 durchgeschaltet wird und der vom Zündspannungsgenerator 12 aufgeladene Kondensator 17 sich über Vorwiderstand 13 die Anschlußstrecke 18, 19 des Schalters über die Elektroden 2 und 3 zur Masse 4 hin entlädt. Die in Diagramm B dargestellte Zündphase Z ist schematisch als Rechteckimpuls dargestellt, wobei sich der eigentliche Kurvenverlauf dieses Impulses aus der Zeitkonstante von Kondensator 17 und Vorwiderstand 13 ergibt. Die Zeit der eigentlichen Überlappungsphase von Zündphase Z und Heizphase H ist dem Diagramm C zu entnehmen, wobei der Überlappungsimpuls U zum Zeitpunkt t₂ beginnt, wobei sich seine Impulsdauer über die Zeit erstreckt, in der sich die Aufheizphase H und die Zündphase Z jeweils mit dem symbolischen Wert 1 überlagern; bei Abfall eines der beiden als Aufheizphase und Zündphase bezeichneten Impulse wird der Überlappungsimpuls gemäß Diagramm C wiederum auf 0 gesetzt, womit der eigentliche Zündvorgang hier im Beispiel zum Zeitpunkt t₃, dem Ende der Aufheizphase H abgeschlossen ist, auch wenn sich die Zündphase Z noch bis zum späteren Zeitpunkt t₄ erstreckt.

Je nach Ausgestaltung von Kondensator und Vorwiderstand und Ansteuerungsbeginn ist es auch möglich, die Zündphase Z' gemäß Diagramm B früher zu starten, so daß die eigentliche Überlappungsphase gemäß Diagramm D bereits im Zeitpunkt t₂ beginnt und ebenfalls mit dem Ende der Aufheizphase H gemäß Diagramm A zum Zeitpunkt t₃ endet.

Als besonders vorteilhaft erweist es sich, daß mittels eines digitalen Rechner- und Speichersystems die zeitliche Folge des Funktionsablaufes von Aufheizphase H und Zündphase Z vorprogrammiert ist und in einer optimierten Reihenfolge abgerufen werden kann; dabei sind die Werte für die Zeitpunkte t₁, t₂ t₃ und t₄ in einem Festwertspeicher vorgegeben und werden durch den Betrieb eines Mikroprozessors nacheinander zwecks Ansteuerung über die Eingänge 27, 26, 22 und 23 abgerufen.

## Patentansprüche

1. Stromversorgungsschaltung für eine Entladungslampe mit Elektroden (2, 3), von denen eine als Glühelektrode an eine steuerbare Vorrichtung zur Erzeugung eines Heizstromes anschließbar ist, die über einen Ausgang (5) mit der als Glühelektrode ausgebildeten Elektrode (3) der Entladungslampe (1) verbunden ist, sowie mit einer Strombegrenzung und einer Zündvorrichtung, wobei die Elektroden (2, 3) der Entladungsstrecke der Lampe (1) mit einer Gleichstromquelle (10) verbunden sind und die Zündvorrichtung aus der Reihenschaltung eines Zündspannungsgenerators (12), eines Vorwiderstandes (13) und der Schaltstrecke eines Schalters (14) besteht, wobei dem mit dem Vorwiderstand (13) verbundenen Ausgang (16) des Zündspannungsgenerators ein Kondensator (17) parallel geschaltet ist, dadurch gekennzeichnet, daß die Zündvorrichtung der von Lampen-Elektroden gebildeten Entladungsstrecke der Lampe parallel geschaltet ist, wobei sie als Schalter (14) einen steuerbaren elektronischen Schalter auf Halbleiterbasis aufweist, und der elektronische Schalter (14) über einen Steuereingang (20, 21) mit einem Zündimpulsgenerator verbunden ist.

2. Stromversorgungsschaltung nach Anspruch 1, dadurch gekennzeichnet, dass der steuerbare Schalter (14) als Optokoppler ausgebildet ist.

3. Stromversorgungsschaltung nach 2, dadurch gekennzeichnet, dass der steuerbare Schalter (14) als Optotriac ausgebildet ist.

4. Stromversorgungsschaltung nach einem der Ansprüche 1 bis 3, dadurch gekennzeichnet, dass die Gleichstromquelle (10) als Konstantstromquelle ausgebildet ist.

5. Verwendung der Stromversorgungsschaltung nach einem der Ansprüche 1 bis 4 für eine Deuterium- oder Wasserstofflampe.

6. Verfahren zum Betrieb einer Entladungslampe (1) mit als Anode und Kathode geschalteten Elektroden (2, 3), wobei die Elektroden (2, 3) als Entladungsstrecke der Lampe (1) mit einer Gleichspannungsquelle (10) verbunden sind und die Zündvorrichtung aus der Reihenschaltung eines Zündspannungsgenerators (12), eines Vorwiderstandes (13) und der Schaltstrecke eines Schalters (14) besteht, wobei dem mit dem Vorwiderstand (13) verbundenen Ausgang (16) des Zündspannungsgenerators (12) ein Kondensator (17) parallel geschaltet ist und die Entladungsstrecke nach Beginn einer Aufheizphase der Kathode (3) aus dem Kondensator (17) mittels Schalter (14) durch dessen Schließung mit einer Zündphase beaufschlagt wird, wobei sich eine zeitliche Überlappung der Aufheizphase und der Zündphase ergibt, dadurch gekennzeichnet, dass der als steuerbarer, elektronischer Schalter ausgebildete Schalter (14) von einem Zünd-impulsgenerator mittels Steuersignal so angesteuert wird, dass die Phase der zeitlichen Überlappung von Aufheizphase und Zündphase wenigstens im Bereich von 5 bis 50% der Dauer der Zündphase liegt.

7. Verfahren nach Anspruch 6, dadurch gekennzeichnet, dass das Steuersignal innerhalb des steuerbaren Schalters (14) mit Hilfe einer Photodiode (29) nach dem Prinzip des Optokopplers optisch übertragen wird.

8. Verfahren nach Anspruch 6 oder 7, dadurch gekennzeichnet, dass die zeitliche Überlappung im Bereich von 500 µs bis 100 ms liegt.

9. Verfahren nach einem der Ansprüche 6 bis 8, dadurch gekennzeichnet, dass die Amplitude der Zündspannung im Bereich von 200 bis 1000 V liegt.

## Claims

1. Power supply circuit for a discharge lamp with electrodes (2, 3) one of which is connectable as hot electrode to a controllable device for generating a heating current which device is connected via an output (5) to the electrode (3) formed as hot electrode of the discharge lamp (1) and also to a current limiter and an ignition device, wherein the electrodes (2, 3) of the discharge path of the lamp (1) are connected to a direct-current source (10) and the ignition device consists of the series connection of an ignition voltage generator (12), a ballast resistor (13) and the contact-break distance of a switch (14), a capacitor (17) being connected in parallel with the ignition voltage generator output (16) connected to the ballast resistor (13), characterized in that the ignition device of the lamp discharge path formed by lamp electrodes is connected in parallel whereby it has as switch (14) a controllable semiconductor-based electronic switch, and the electronic switch (14) is connected to an ignition pulse generator via a control input (20, 21).

2. Power supply circuit according to Claim 1, characterized in that the controllable switch (14) is constructed as an optoelectronic coupler.

3. Power supply circuit according to Claim 2, characterized in that the controllable switch (14) is constructed as an optotriac.

4. Power supply circuit according to any one of Claims 1 to 3, characterized in that the direct-current source (10) is constructed as a constant-current source.

5. Use of the power supply circuit according to any one of Claims 1 to 4 for a deuterium or hydrogen lamp.

6. Method for the operation of a discharge lamp (1) with electrodes (2, 3) connected as anode and cathode, wherein the electrodes (2, 3) as discharge path of the lamp (1) are connected to a direct-current source (10) and the ignition device consists of the series connection of an ignition voltage generator (12), a ballast resistor (13) and the contact-break distance of a switch (14), a capacitor (17) being connected in parallel with the output (16) of the ignition voltage generator (12) that is connected to the ballast resistor (13), and after the beginning of a heating phase of the cathode (3) the discharge path is subjected to an ignition phase from the capacitor (17) by means of switch (14) by the making thereof, whereby there is an overlap in time of the heating phase and ignition phase, characterized in that the switch (14) constructed as a controllable electronic switch is triggered by an ignition pulse generator by means of a control signal so that the time overlapping phase of the heating phase and ignition phase lies in the range of at least 5 to 50 % of the duration of the ignition phase.

7. Method according to Claim 6, characterized in that the control signal within the controllable switch (14) is transmitted optically by means of a photodiode (29) in accordance with the principle of the optoelectronic coupler.

8. Method according to Claim 6 or 7, characterized in that the overlap in time lies in the range of 500 µs to 100 ms.

9. Method according to any one of Claims 6 to 8, characterized in that the amplitude of the ignition voltage lies in the range of 200 to 1000 V.

## Revendications

1. Circuit d'alimentation en courant pour une lampe à décharge comportant des électrodes (2, 3), dont l'une peut être raccordée en tant qu'électrode à incandescence à un dispositif commandable pour la production d'un courant de chauffage, qui est relié par l'intermédiaire d'une sortie (5) à l'électrode (3), agencée en tant qu'électrode d'incandescence, de la lampe à décharge (1), et comportant une unité de limitation du courant et un dispositif d'amorçage, et dans lequel les électrodes (2, 3) de la section de décharge de la lampe (1) sont reliées à une source de courant continu (10) et le dispositif d'amorçage est constitué par le circuit série formé d'un générateur de tension d'amorçage (12), d'une résistance additionnelle (13) et de la section de commutation d'un commutateur (14), un condensateur (17) étant branché en parallèle avec la sortie (16) du générateur de tension d'amorçage, qui est reliée à la résistance additionnelle (13), caractérisé en ce que le dispositif d'amorçage est branché en parallèle avec la section de décharge de la lampe, qui est formée par des électrodes de la lampe, ce dispositif comportant en tant que commutateur (14) un commutateur électronique commandable du type à semiconducteurs, et le commutateur électronique (14) est relié par une entrée de commande (20, 21) à un générateur d'impulsions d'amorçage.

2. Circuit d'alimentation en courant selon la revendication 1, caractérisé en ce que le commutateur commandable (14) est agencé sous la forme d'un optocoupleur.

3. Circuit d'alimentation en courant selon la revendication 2, caractérisé en ce que le commutateur commandable (14) est agencé sous la forme d'un optotriac.

4. Circuit d'alimentation en courant selon l'une des revendications 1 à 3, caractérisé en ce que la source de courant continu (10) est agencée sous la forme d'une source de courant constant.

5. Utilisation du circuit d'alimentation en courant selon l'une des revendications 1 à 4, pour une lampe à deutérium ou à hydrogène.

6. Procédé pour faire fonctionner une lampe à décharge (1) comportant des électrodes (2, 3) branchées en tant qu'anode et cathode, dans laquelle les électrodes (2, 3) sont reliées, en tant que section de décharge de la lampe (1), à une source de tension continue (10) et le dispositif d'amorçage est constitué par un circuit série formé d'un générateur de tension d'amorçage (12), d'une résistance additionnelle (13) et de la section de commutation d'un commutateur (14), et dans laquelle un condensateur (17) est branché en parallèle avec la sortie (16), reliée à la résistance additionnelle (13), du générateur de tension d'amorçage (12), et la section de décharge est chargée par une phase d'amorçage après le début d'une phase de chauffage de la cathode (3), à partir du condensateur (17) au moyen du commutateur (14), sous l'effet de la fermeture de ce dernier, et dans laquelle il se produit un chevauchement dans le temps entre la phase de chauffage et la phase d'amorçage, caractérisé en ce que le commutateur (14) agencé sous la forme d'un commutateur électronique commandable est commandé par un générateur d'impulsions d'amorçage au moyen d'un signal de commande de telle sorte que la phase de chevauchement dans le temps de la phase de chauffage et de la phase d'amorçage est au moins de l'ordre de 5 à 50 % de la durée de la phase d'amorçage.

7. Procédé selon la revendication 6, caractérisé en ce que le signal de commande est transmis optiquement à l'intérieur du commutateur commandable (14) à l'aide d'une photodiode (29), selon le principe de l'optocoupleur.

8. Procédé selon la revendication 6 ou 7, caractérisé en ce que le chevauchement dans le temps se situe dans la gamme de 500 *µ*s à 100 ms.

9. Procédé selon l'une des revendications 6 à 8, caractérisé en ce que l'amplitude de la tension d'amorçage se situe dans la gamme de 200 à 1000 V.
